# FASCICULE DE BREVET EUROPEEN

(11) **EP 0 236 173 B1**
(45) Date de publication et mention de la délivrance du brevet: **27.09.1989**
(21) Numéro de dépôt: 87400171.2
(22) Date de dépôt: 26.01.1987
(51) Int. Cl.: B65D 77/26

(54) **Caisse de conditionnement et procédé de préparation**
Verpackungskiste und deren Herstellungsverfahren
Packaging crate and preparation method

(30) Priorité: 03.02.1986 FR 8601435
(43) Date de publication de la demande: 09.09.1987
(73) Titulaire: Savoye Nouvelle Société Anonyme dite SAVOYE N.S.A., F-21550 Ladoix Serrigny (FR)
(72) Inventeur: Misset, René, F-21121 Fontaine les Dijon (FR); Graffin, Christophe, F-21240 Talant (FR)
(74) Mandataire: Lapoux, Roland

(56) Documents cités:
- EP-A- 0 151 364
- EP-A- 0 225 208
- FR-A- 2 426 620

## Description

La présente invention a trait au domaine du conditionnement d'une charge constituée de un ou plusieurs articles. Elle concerne plus précisément une caisse de conditionnement dans laquelle la charge est maintenue contre une paroi ou un fond quelconque au moyen d'un matériau plastique thermorétractable, d'une part, et le procédé de conditionnement au moyen de ladite caisse, d'autre part.

On connaît de FR-A-2426620 un emballage selon lequel une charge logée dans une caisse notamment en carton est recouverte par un matériau plastique en feuille lié, soit à la face interne du fond, soit à la face interne de deux parois verticales opposées. Selon FR-A-2426620 on utilise, pour emballer une charge, deux feuilles plastiques qui se chevauchent par l'une de leurs extrémités au-dessus de ladite charge et qui sont soudées à chaud, pour recouvrir ladite charge, au niveau de la zone de chevauchement, l'autre extrémité de chacune de ces feuilles, non en contact avec la charge, étant collée à la face interne du fond ou à proximité du fond sur la face interne d'une paroi latérale, de telle façon que chaque feuille se développe sensiblement à partir du fond en s'éloignant dudit fond, et sensiblement à la verticale de celui-ci.

Un tel emballage présente l'inconvénient d'avoir une résistance au décollage ou à l'arrachage insuffisante au niveau des liaisons de ces feuilles plastiques, à l'intérieur de la caisse, avec le fond ou les parois latérales. En effet, du fait des chocs, chutes ou retournememts intervenant au cours de la manutention et du transport, le poids de la charge emballée en vue d'être maintenue au fond de la caisse provoque la rupture des liaisons susvisées des feuilles plastiques avec la face interne du fond ou les faces internes des parois latérales.

Suivant l'invention on propose une nouvelle solution technique différente de celle de l'art antérieur, palliant l'inconvénient précité, permettant d'éviter l'utilisation d'un rembourrage ou d'une garniture de protection notamment sous forme de moulage ou de copeaux en mousse de polyuréthanne, polystyrène ou matière similaire, économiquement intéressante car utilisant moins de matière, notamment de carton et permettant la réalisation d'un emballage entièrement hermétique.

Cette nouvelle solution technique repose sur l'observation que, de façon surprenante, la résistance au décollage ou à l'arrachage du matériau thermorétractable en feuille, au cours des opérations de manutention et de transport, est améliorée quand la liaison dudit matériau thermorétractable à la caisse est réalisée à l'extérieur de ladite caisse sur au moins une face externe (fond ou paroi latérale) de celle-ci, le chant de ladite face, qui est recouvert par ledit matériau thermorétractable en feuille, intervenant comme moyen s'opposant aux contraintes exercées par le poids de la charge. En d'autres termes, ledit chant s'oppose au décollage ou à l'arrachage sous l'action du poids de la charge lorsque celle-ci n'est pas à la place ou dans la configuration prévues.

Le document EP-A-0225208 (déposé le 13 octobre 1986 sous le bénéfice d'une priorité française N_{°} 8516 217 du 31 octobre 1985 et publié le 10 juin 1987) constitue un document intermédiaire non opposable à la nouveauté de la présente invention. Il comporte des éléments supportés par ladite priorité française et des éléments non supportés par ladite priorité, mais rajoutés postérieurement à la priorité de la présente invention.

Conformément à la priorité du 31 octobre 1985, EP-A-0225208 décrit une caisse d'emballage comprenant un fond, deux parois opposées et deux feuilles en matière plastique thermorétractables destinées à recouvrir une charge P posée sur le fond, ladite caisse étant caractérisée en ce qu'elle comporte deux éléments de fixation ou rabats appliqués contre les faces internes desdites parois opposées, et en ce que les feuilles thermorétractables ont des premières bordures enserrées respectivement entre, d'une part, les éléments de fixation ou rabats et, d'autre part, les faces internes desdites parois, et sont développées à partir desdites premières bordures, d'abord en direction du fond, puis en contournant les éléments de fixation ou rabats.

En revanche, les éléments contenus dans EP-A-0 225 208, notamment colonne 7, lignes 5-15, colonne 8, lignes 25-30, colonne 8, ligne 35, colonne 8, lignes 39-41, colonne 8, lignes 42-43, colonne 8, lignes 46-48, colonne 8, ligne 51 à colonne 9, ligne 1, colonne 10, lignes 14-24, colonne 11, lignes 50-53 (revendication 11), colonne 12, lignes 24-26 (revendication 16), colonne 12, lignes 31-33, 36 et 37-42 (revendication 17), ainsi que la ceinture ou étui C de la figure 11, ne sont pas inclus dans le document de priorité du 31 octobre 1985.

Suivant l'invention, on préconise une caisse de conditionnement en carton ou matière analogue pour le stockage, la manutention et le transport d'une charge, ladite caisse, qui comprend un étui en carton ou matière analogue et un matériau plastique thermorétractable en feuille destiné à l'emballage et au maintien en place d'une charge à stocker et/ou transporter, et au moins une coiffe obturant-ledit étui, étant caractérisée en ce que le matériau plastique thermorétractable en feuille est lié par au moins une de ses bordures à la surface externe d'une paroi dudit étui au voisinage du chant de ladite paroi, et est développé à l'extérieur à partir de ladite bordure vers le chant de ladite paroi puis à l'intérieur de l'étui en regard de la surface interne de ladite paroi tout en s'éloignant de celle-ci vers la charge à emballer.

Par«liaison» on entend ici toute fixation durable ou essentiellement permanente, en particulier un collage (collage au moyen d'un adhésif, thermocollage ou thermosoudage). Ainsi le verbe «lier» englobe ici les définitions des verbes «coller», «thermocoller», «thermosceller» et «thermosou- der».

La caisse selon l'invention comporte un matériau plastique thermorétractable constitué de deux pellicules destinées à être thermosoudées au niveau de leur chevauchement pour enrober la charge à conditionner.

Ces deux pellicules sont liées par chacune de leurs bordures à la même paroi de l'étui, ou plus avantageusement elles sont chacune liées par la bordure correspondante à deux parois opposées: une des pellicules étant liée à une première paroi latérale de l'étui et la seconde liée à la paroi opposée à ladite première paroi.

D'autres avantages et caractéristiques de l'invention seront mieux compris à la lecture qui va suivre d'exemples de réalisation nullement limitatifs mais donnés à titre d'illustration, par référence aux dessins annexés dans lesquels:
- la figure 1 est une vue en perspective d'une caisse de conditionnement selon l'invention,
- la figure 2 est une vue en perspective d'une caisse de conditionnement selon l'invention différente de celle de la figure 1,
- la figure 3 est une vue en perspective d'une caisse de conditionnement particulièrement préférée selon l'invention,
- les figures 4 à 6 illustrent schématiquement la préparation de la caisse de la figure 3.

La caisse de conditionnement suivant l'invention comprend un étui 1, également désigné par l'homme du métier sous les termes de couronne ou tube. Cet étui est avantageusement de forme parallélépipédique et plus particulièrement a la forme d'un parallélépipède rectangle. Il est lié (par collage ou thermocollage notamment) au matériau plastique thermorétractable constitué par deux pellicules 2 et 22; la pellicule 2 est liée à la face externe de la paroi 3 le long de sa bordure 32 située au voisinage de l'un des chants de ladite paroi 3, et la seconde pellicule 22 est liée de façon similaire par sa bordure 322 soit à la face externe de la paroi opposée à la paroi 3, soit encore sur la face externe de la même paroi 3 au voisinage de l'autre chant.

Ainsi selon une première variante de réalisation (figure 2), les pellicules 2 et 22 sont liées chacune par leurs bordures 32 et 322 à la même paroi 3 de l'étui. Selon une seconde variante de réalisation, qui est préférable selon l'invention, la pellicule 2 est liée parsa bordure 32 à une première paroi latérale 3 de l'étui, et la pellicule 22 est liée par sa bordure 322 à la paroi opposée à ladite première paroi (figure 1).

Les pellicules plastiques 2 et 22 sont avantageusement orientées, soit biaxialement, soit de préférence monoaxialement, en vue du recouvrement de leur zone de chevauchement 222 pour enrobage de la charge 6 par thermorétractation et thermosoudage. Ces pellicules sont en général conçues en polyalkylène (notamment polyéthylène ou polypropylène) ou en tout autre matériau plastique thermorétractable convenable, d'épaisseur adaptée à la charge notamment de 20 à 150 pm.

Les bordures de liaison 32 et 322 sont toujours disposées au voisinage d'au moins une ouverture de l'étui et chacune sur au moins une face externe d'une paroi latérale 3 dudit étui.

Une coiffe 4 obture l'étui 1 à au moins une ouverture duquel au moins une bordure 32 et/ou 322 lie le matériau plastique en feuille à l'étui. Une telle coiffe qui peut comporter 1, 2, 3 ou 4 rabats est rendue solidaire de ladite ouverture par collage du ou desdits rabats sur une ou plusieurs faces externes de l'étui.

Pour des raisons de commodité et de solidité on préfère des coiffes présentant plusieurs rabats. Selon une variante de réalisation, la coiffe 4 comporte trois rabats référencés 41,42 et 43 dans la figure 2, ladite coiffe 4 constituant en elle-même un premier rabat, le cas échéant. Selon une variante préférée de l'invention la coiffe 4 comporte quatre rabats référencés 41, 42, 43 et 44 dans la figure 1.

Dans la première variante, la coiffe 4 obturant l'étui 1 à une ouverture duquel au moins une bordure 32 et/ou 322 lie le matériau plastique en feuille à une face externe d'une paroi 3, n'est liée par ses rabats 41,43 qu'à des faces dudit étui dépourvues de bordure.

Dans la seconde variante, qui est préférée, la coiffe 4 est liée par chacun de ses rabats 41,42,43 et 44 aux zones des faces externes des parois de l'étui 1 situées au voisinage de l'ouverture duquel au moins une bordure 32, 322 lie le matériau plastique thermorétractable en feuille à une face externe 3 dudit étui.

Chaque rabat de la. coiffe 4 venant en contact avec une des bordures 32 ou 322 a une largeur supérieure à celle de ladite bordure de façon à être lié (c'est-à-dire collé) lors du recouvrement à ladite bordure et à la portion de la face externe de la paroi 3 de l'étui 1 voisine de ladite bordure, comme représenté à la figure 3.

De façon très avantageuse on préconise de faire appel à un carton ondulé ou rainuré pour réaliser l'étui 1. En effet les liaisons (par collage ou thermocollage) des bordures 32 et 322 sont plus solides quand la face externe de la paroi 3 présente une surface rugueuse.

De façon plus particulièrement avantageuse, les ondulations et/ou rainures des parois de l'étui seront disposées perpendiculairement aux chants desdites parois. Cette configuration est obtenue notamment par découpe de l'étui perpendiculairement auxdites ondulations et/ou rainures. Les bords francs de l'étui destinés à recevoir les coiffes offrent une plus grande résistance à l'écrasement que les bords rabattus connus de l'art antérieur.

Pour la solidité de la liaison (par collage ou thermocollage) du matériau plastique à l'étui, il est très important que chacune des pellicules 2 et 22 soit développée à partir de sa bordure de liaison 32 ou 322 vers le chant correspondant de la paroi 3, recouvre ledit chant puis soit développée à l'intérieur de l'étui en regard de ladite paroi tout en s'éloignant de celle-ci vers la charge à emballer.

Les caisses de conditionnement selon les réalisations des figures 1 et 2 comportent le cas échéant une seconde coiffe, non représentée dans lesdites figures, similaire ou analogue à la coiffe 4 et obturant l'ouverture opposée à celle de ladite coiffe 4. Ainsi comme représenté sur la figure 3, la caisse de conditionnement comporte une seconde coiffe 5 pourvue de rabats 51, 52 53 et 54 qui est identique à la coiffe 4.

Lors de la rétractation à chaud, effectuée par exemple au moyen d'un pistolet à air chaud, pour le thermosondage de la zone de chevauchement- recouvrement 222 des pellicules 2 et 22, la charge 6 peut être enrobée dans son intégralité ou partiellement par le matériau plastique en feuille. Lafigure 3 montre qu'un enrobage partiel par les moyens 2, 22, 222 et le rebord 7 de rétractation convient parfaitement. Le film thermoplastique peut être plus large que la paroi de l'étui pour compenser la rétractation en largeur,en particulier lorsqu'on utilise une pellicule thermoplastique biorientée.

Selon l'invention la coiffe 4 de la figure 1 ou 3 sert de fond à la caisse de conditionnement, en revanche selon la figure 2, c'est la paroi latérale 3 de l'étui qui sert de fond pour le support et le maintien de la charge.

Pour une mise en place pratique de la charge 6 on peut prévoir avant de la loger dans la caisse que, comme représenté à la figure 1, les extrémités libres des pellicules 2 et 22 soient rabattues chacune, à l'ouverture de l'étui opposée à celle qui comporte les bordures de liaison 32 et 322, autour du chant de leur propre paroi situé sur ladite ouverture opposée. Ces extrémités libres peuvent, le cas échéant, être rendues solidaires des faces externes de chacune des parois 3 correspondantes au moyen notamment d'un adhésif temporaire, ceci afin de faciliter l'introduction automatisée ou non de la charge à l'intérieur de l'étui entre les pellicules 2 et 22.

L'invention concerne également un procédé pour le conditionnement d'une charge au moyen d'une caisse susvisée, qui est particulièrement intéressant pour réaliser le conditionnement conforme à la figure 3. Ce procédé est caractérisé en ce que:
a) on déroule deux films plastiques thermorétractables, du haut vers le bas, de façon que l'extrémité inférieure de chacun d'eux vienne en regard d'une zone de la face externe de deux parois opposées de l'étui située au voisinage et sous le chant supérieur de chaque paroi,
b) on colle, notamment par thermocollage, chacune desdites extrémités inférieures des films à ladite zone qui lui est opposée de façon à réaliser les bordures de liaison 32,322 du matériau plastique thermorétractable à l'étui en carton;
c) on découpe chaque film à une certaine distance située au-dessus desdites bordures de telle façon que chaque pellicule plastique résultante tombe à l'intérieur de l'étui tout en recouvrant le chant de la paroi qui correspond à sa bordure de liaison;
c) on colle une coiffe 4, par l'intermédiaire de ses rabats 41, 42, 43 et 44, le long du pourtour extérieur de l'ouverture de l'étui comportant sur deux parois opposées les chants recouverts par lesdites pellicules, les rabats destinés au recouvrement par collage des bordures ayant une largeur supérieure à la largeur desdites bordures;
e) on retourne l'ensemble de l'étui 1 et de la coiffe 4 ainsi lié, ladite coiffe 4 devenant le fond de la caisse de conditionnement, loge la charge 6 à conditionner entre la face interne de la coiffe 4 et les pellicules 2, 22, puis procède à la rétractation au niveau de la zone de chevauchement 222 desdites pellicules, et enfin adapte une coiffe 5 notamment pourvue de rabats 51,52,53 et 54 pour obturer la seconde ouverture dudit étui.

Les figures 4 à 6 illustrent schématiquement un mode de mise en oeuvre de ce procédé.

Les films thermorétractables sont déroulés du haut vers le bas au moyen des rouleaux ou galets représentés en 102 et 122 de sorte que l'extrémité de chacun de ces films vienne au voisinage immédiat des futures zones de liaison par bordures 32 et 322 en regard des faces externes de chaque paroi 3 correspondante. Pour réaliser un tel positionnement on peut faire appel à un dispositif de guidage non représenté en entier ici mais schématisé par les moyens 112 et 132.

On procède ensuite au collage ou thermocollage de chaque film avec chaque paroi 3. Cette opération effectuée, on guide les films 2 et 22 à l'aplomb de l'intérieur de l'étui en déplaçant les moyens 112 et 132 selon les flèches F et F' respectivement.

On coupe alors les films (à un niveau situé par exemple entre les moyens 102-112 et 122-132) de façon que les extrémités libres des pellicules 2 et 22 résultantes tombent par l'ouverture dudit étui dans l'espace intérieur dudit étui, et que chaque pellicule recouvre le chant de la paroi 3 situé au voisinage de la bordure de liaison correspondante 32 ou 322.

On colle la coiffe 4 par l'intermédiaire de ses rabats, les rabats 42 et 44 étant disposés en regard des bordures de liaison respectives 32 et 322, lesdites bordures étant prises en sandwich chacune entre la face externe de la paroi 3 correspondante et la face interne du rabat correspondant 42 ou 44.

On retourne ensuite l'ensemble ainsi obtenu en vue de l'introduction de la charge 6 dans l'étui qui est déposée sur la face interne de la coiffe 4 et recouverte par les pellicules 2 et 22. On procède alors à l'opération de rétractation et scellage du matériau plastique le long de la zone de chevauchement 222.

Le cas échéant, les pellicules 2 et 22 peuvent avoir une longueur différente. On préfère toutefois, surtout pour les opérations de conditionnement en continu,, utiliser des pellicules de longueurs sensiblement identiques.

## Revendications

1. Caisse de conditionnement en carton ou matière analogue pour le stockage, la manutention et le transport d'une charge, ladite caisse, qui comprend un étui (1 ) en carton ou matière analogue et un matériau plastiquethermorétractable (2, 22) en feuille destiné à l'emballage et au maintien en place d'une charge (6) à stocker et/ou transporter, et au moins une coiffe (4) obturant ledit étui, étant caractérisée en ce que le matériau plastique thermorétractable (2,22) en feuille est lié par au moins une de ses bordures (32, 322) à la surface externe d'une paroi (3) dudit étui au voisinage du chant de ladite paroi, et est développé à l'extérieur à partir de ladite bordure (32, 322) vers le chant de ladite paroi puis à l'intérieur de l'étui en regard de la surface interne de ladite paroi tout en s'éloignant de celle-ci vers la charge à emballer.

2. Caisse suivant la revendication 1, caractérisée en ce que le matériau plastique thermorétractable est constitué de deux pellicules (2, 22) destinées à être thermosoudées au niveau de leur zone de chevauchement (222) pour enrober la charge.

3. Caisse suivant la revendication 2, caractérisée en ce que les deux dites pellicules (2, 22) sont liées chacune par leurs bordures (32, 322) à la même paroi (3) de l'étui.

4. Caisse suivant la revendication 2, caractérisée en ce que l'une (2) desdites pellicules est liée par sa bordure (32) à une première paroi latérale (3) d'un étui parallélépipédique (1 ), et en ce que la seconde (22) desdites pellicules est liée par sa bordure (322) à la paroi opposée à ladite première paroi.

5. Caisse suivant la revendication 1, caractérisée en ce que la coiffe (4) obturant l'étui (1 ) à une ouverture duquel au moins une bordure (32, 322) lie le matériau plastique thermorétractable en feuille à une face (3), n'est liée par ses rabats qu'à des faces dudit étui dépourvues de bordure.

6. Caisse suivant la revendication 1, caractérisée en ce que la coiffe (4) est liée par chacun de ses rabats aux zones des faces externes des parois de l'étui (1 ) situées au voisinage de l'ouverture duquel au moins une bordure (32, 322) lie le matériau plastique thermorétractable en feuille à une face externe (3) dudit étui.

7. Caisse suivant la revendication 6, caractérisée en ce que chaque rabat de la coiffe (4) venant en contact avc une des bordures (32, 322) a une largeur supérieure à celle de ladite bordure de façon à être lié par recouvrement à ladite bordure et à la portion de la face externe (3) de l'étui (11 ) voisine de ladite bordure.

8. Caisse suivant la revendication 1, caractérisée en ce que l'étui (1 ) est en carton ondulé.

9. Caisse suivant la revendication 1, caractérisée en ce que le matériau plastique thermorétractable est constitué de deux pellicules (2, 22) destinées à être thermosoudées au niveau de leur zone de chevauchement (222) pour enrober la charge, l'une de ces pellicules (2) étant liée par sa bordure (32) à la face externe d'une première paroi latérale (3), l'autre pellicule (22) étant liée par sa bordure (322) à la face externe de la paroi opposée à ladite première paroi; en ce que l'étui (1 ) a une forme parallélépipédique et est en carton ondulé préalablement découpé perpendiculairement au sens des ondulations, et en ce que chaque rabat (42, 44) de la coiffe (4) d'obturation venant en contact avec l'une desdites bordures recouvre et est lié à la bordure et à la portion de la face externe de la paroi (3) de l'étui qui est voisine de ladite bordure.

10. Procédé de conditionnement au moyen d'une caisse de conditionnement selon la revendication 9, caractérisé en ce que
a) on déroule deux films plastiques thermorétractables, du haut vers le bas, de façon que l'extrémité inférieure de chacun d'eux vienne en regard d'une zone de la face externe de deux parois opposées de l'étui située au voisinage et sous le chant supérieur de chaque paroi,
b) on colle, notamment par thermocollage, chacune desdites extrémités inférieures des films à ladite zone qui lui est opposée de façon à réaliser les bordures de liaison (32,322) du matériau thermorétractable à l'étui en carton;
c) on découpe chaque film à une certaine distance située au-dessus desdites bordures de telle façon que chaque pellicule résultante tombe à l'intérieur de l'étui tout en recouvrant le chant de la paroi qui correspond à sa bordure de liaison;
d) on colle une coiffe (4), par l'intermédiaire de ses rabats, le long du pourtour extérieur de l'ouverture de l'étui qui comporte sur deux parois opposées les chants recouverts par lesdites pellicules, les rabats de collage destinés au recouvrement des bordures ayant une largeur supérieure à la largeur desdites bordures;
e) on retourne l'étui ainsi lié à ladite coiffe (4) cette dernière devenant le fond de la caisse de conditionnement, loge la charge à conditionner entre ladite coiffe (4) formant le fond et les pellicules (2, 22), puis procède à la thermorétractation au niveau de la zone de chevauchement (222) desdites pellicules, et enfin adapte une coiffe (5) pour obturer l'ouverture de l'étui située du côté opposé à la coiffe (4).

## Patentansprüche

1. Verpackungskiste aus Karton oder einem ähnlichen Material für die Lagerung, Aufbewahrung und den Transport eines Gutes, mit einem Gehäuse (1 ) aus Karton oder einem ähnlichen Material und einer wärmeschrumpfbaren Plastikfolie (2, 22) zum Zwecke der Verpackung und der Fixierung eines zu lagernden und/oder zu transportierenden Gutes (6), und mit mindestens einem Deckel (4) zum Verschliessen des Gehäuses, dadurch gekennzeichnet, dass die wärmeschrumpfbare Plastikfolie (2, 22) durch mindestens eine an die Kante der Seitenwand (3) angrenzende Einfassung (32, 322) mit der Aussenfläche dieser Gehäusewand verbunden ist, und dass sich die Folie aussen von diesem Rand (32, 322) über die Kante der Seitenwand und dann im Inneren des Gehäuses gegenüber der Innenfläche dieser Wand erstreckt, wobei sie sich von dieser Wand in Richtung auf das zu verpackende Gut entfernt.

2. Kiste gemäss Anspruch 1, dadurch gekennzeichnet, dass der wärmeschrumpfbare Kunststoff aus zwei dünnen Folien besteht (2, 22), die zur Umhüllung des Gutes in ihrem gesamten Überlappungsbereich (222) wärmegeschweisst sein sollen.

3. Kiste gemäss Anspruch 2, dadurch gekennzeichnet, dass die zwei Folien (2,22) jeweils durch ihre Einfassungen (32,322) mit derselben Gehäusewand (3) verbunden sind.

4. Kiste gemäss Anspruch 2, dadurch gekennzeichnet, dass eine der Folien durch ihre Einfassung (32) mit einer ersten Seitenwand (3) eines quaderförmigen Gehäuses (1 ) verbunden ist, und dass die zweite Folie (22) durch ihre Einfassung (322) mit der dieser ersten Wand gegenüberliegenden Wand verbunden ist.

5. Kiste gemäss Anspruch 1, dadurch gekennzeichnet, dass der eine Öffnung des Gehäuses (1) verschliessende Deckel (4) nur durch seine Klappen mit den randlosen Seitenwänden des Gehäuses verbunden ist, wobei mindestens eine Einfassung (32, 322) des Gehäuses die wärmeschrumpfbare Plastikfolie mit einer Seitenwand (3) verbindet.

6. Kiste gemäss Anspruch 1, dadurch gekennzeichnet, dass der Deckel (4) durch jede seiner Klappen mit den an die Öffnung angrenzenden Aussenwandbereichen des Gehäuses (1) verbunden ist, wobei mindestens eine Einfassung (32, 322) des Gehäuses die wärmeschrumpfbare Plastikfolie mit einer Aussenseite (3) des Gehäuses verbindet.

7. Kiste gemäss Anspruch 6, dadurch gekennzeichnet, dass jede Klappe des Deckels (4), die mit einer der Einfassungen (32, 322) in Berührung tritt, länger ist als diese Einfassung, so dass sie durch Überlappung mit besagter Einfassung und mit dem an die Einfassung angrenzenden Teil der Aussenfläche (3) des Gehäuses (1 ) verbunden ist.

8. Kiste gemäss Anspruch 1, dadurch gekennzeichnet, dass das Gehäuse (1) aus Wellpappe besteht.

9. Kiste gemäss Anspruch 1, dadurch gekennzeichnet, dass der wärmeschrumpfbare Kunststoff aus zwei Folien (2,22) besteht, die zur Umhüllung des Gutes in ihrem gesamten Überlappungsbereich (222) wärmegeschweisst sein sollen, wobei die eine Folie (2) durch ihre Einfassung (32) mit der Aussenseite einer ersten Seitenwand (3) und die andere Folie (22) durch ihre Einfassung (322) mit der Aussenseite der dieser ersten Wand gegenüberliegenden Wand verbunden ist; dass das Gehäuse (1) quaderförmig ist und aus Wellpappe besteht, die vorzugsweise senkrecht zu den Wellen geschnitten ist; und dass jede Klappe (42,44) des mit einer der Einfassungen in Berührung tretenden Verschlussdeckels (4) die Einfassung überlappt und mit ihr und dem daran angrenzenden Teil der Aussenwand (3) des Gehäuses verbunden ist.

10. Verfahren zur Verpackung mit Hilfe einer Verpackungskiste gemäss Anspruch 9, dadurch gekennzeichnet, dass
a) man zwei wärmeschrumpfbare Plastikfolien von oben nach unten ausrollt, so dass das untere Ende jeder Folie gegenüber einem angrenzenden Aussenbereich von zwei gegenüberliegenden Wänden des Gehäuses und unterhalb der Oberkante jeder Wand liegt;
b) man jedes der unteren Folienenden an den ihm gegenüberliegenden Bereich anklebt, insbesondere durch Schmelzfixierung, um Verbindungskanten (32, 322) aus wärmeschrumpfbarem Material am Kartongehäuse herzustellen;
c) man jede Folie in einem bestimmten Abstand unterhalb der Einfassungen so abschneidet, dass jede resultierende Folie ins Gehäuseinnere fällt, wobei sie die Kante der Wand überlappt, die an ihre Verbindungseinfassung angrenzt;
d) man einen Deckel (4) mittels seiner Klappen entlang dem äusseren Umfang der Gehäuseöffnung anklebt, die an zwei gegenüberliegenden Wänden die durch die Folien überdeckten Kanten aufweist, wobei die Kleberänder zur Überlappung der Einfassungen länger sind als die Einfassungen;
e) man das so mit dem Deckel (4) vebundene Gehäuse umdreht, so dass der Deckel den Boden der Verpackungskiste bildet, das zu verpackende Gut zwischen dem den Boden bildenden Deckel (4) und den Folien (2, 22) unterbringt, daraufhin die Wärmeschrumpfung im gesamten Überlappungsbereich (222) der Folien durchführt und schliesslich einen Deckel (5) zum Verschliessen der dem Deckel (4) gegenüberliegenden Gehäuseöffnung einpasst.

## Claims

1. A packing case made of cardboard or a similar material for storing, handling and transporting a charge, said case, which comprises a box (1) made of cardboard or a similar material and a heat-retractable plastic (2, 22) in sheet form for packing and holding in position a charge (6) which is to be stored and/or transported, and at least one lid (4) closing said box, being characterized in that the heat-retractable plastic (2, 22) in sheet form is bonded at one or more of its edges (32,322) to the outer surface of a wall (3) of said box, in the vicinity of the side end of said wall, and extends, on the outside, from said edge (32, 322) to the side end of said wall and then inside the box, opposite the inner surface of said wall, extending away from the latter towards the charge which is to be packed.

2. The case as claimed in Claim 1, wherein the heat-retractable plastic consists of two films (2, 22) which are heat-sealable in their overlapping zone (222) in order to cover the charge.

3. The case as claimed in claim 2, wherein said two films (2, 22) are each bonded at their edges (32, 322) to the same well (3) of the box.

4. The case as claimed in claim 2, wherein one of said films (2) is bonded at its edge (32) to a first side wall (3) of a parallelepipedal box (1), and wherein the second of said films (22) is bonded at its edge (322) to the wall opposite the said first wall.

5. The case as claimed in claim 1, wherein the lid (4) closing the box (1), at an opening thereof where at least one edge (32, 322) bonds the heat-retractable plastic in sheet form to said wall (3), is bonded by flaps extending from said lid only to those faces of said box which have no edge of plastic sheet bonded thereto.

6. The case as claimed in claim 1, wherein the lid (4) having flaps extending therefrom is bonded by each of its flaps to those zones of the outer faces of the walls of the box (1 ) which are located in the vicinity of an opening in said box at which at least one edge (32, 322) bonds the heat-retractable plastic in sheetform to an outer surface (3) of said box.

7. The case as claimed in claim 6, wherein each flap of the lid (4) which comes into contact with one of the bonded edges (32, 322) is wider than the said edge so as to be bonded, when overlapping, to the said edge and to that portion of the outer surface (3) of the box (1) which is next to said edge.

8. The case as claimed in claim 1, wherein the box (1) is made of corrugated cardboard.

9. The case as claimed in claim 1, wherein the heat-retractable plastic consists of two films (2, 22) which are heat-sealable together in their overlapping zone (222) in order to cover the charge, one of these films (2) being bonded at its edge (32) to the outer surface of a first side wall (3) and the other film (22) being bonded at its edge (322) to the outer surface of the wall opposite said first wall, wherein the box (1) has a parallelepipedal shape and is made of corrugated cardboard cut beforehand perpendicularly to the direction of the corrugations, and wherein each flap (42, 44) of the closing lid (4) which comes into contact with one of said edges overlaps and is bonded to the edge and to that portion of the outer surface of the wall (3) of the box which is next to said edge.

10. A packing method using a packing case as claimed in claim 9, wherein:
a) two heat-retractable plastic films are unrolled downwards from above so that the lower end of each of them faces a zone of an outer surface of two opposite walls of the box which is located in the vicinity of and under the upper side of each wall;
b) each of the said lower ends of the films is bonded, especially by heat-sealing, to said zone which is opposite to it, so as to produce the bonded edges (32, 322) for bonding the heat-retractable material to the cardboard box;
c) each film is cut a certain distance above the said edges so that each resulting film falls into the box, covering the side of the wall which corresponds to its bonding edge;
d) a lid (4) is glued, by means of its flaps, along an outer periphery of the first open end in the box which has, on two opposite walls, the sides covered by said films, the width of the flaps which are to be glued over the edges being greater than that of said edges; and
e) the box bonded in this way to said lid (4) is turned over, the latter becoming the bottom of the packing case, a charge which is to be packed is placed between the said lid (4), forming the bottom, and the films (2, 22), thermal retraction is then carried out in the overlapping zone (222) of said films and, finally, a lid (5) is fitted on the second open end so as to close that opening in the box which is on the opposite side to the lid (4).
